# EUROPÄISCHE PATENTSCHRIFT

(11) **EP 3 148 858 B1**
(45) Veröffentlichungstag und Bekanntmachung des Hinweises auf die Patenterteilung: **29.01.2020**
(21) Anmeldenummer: 15787890.1
(22) Anmeldetag: 18.05.2015
(51) Int. Cl.: B61B 1/02, B61B 12/00

(54) **SEILBAHNANLAGE ZUR BEFÖRDERUNG VON PERSONEN**
CABLE CAR SYSTEM FOR TRANSPORTING PEOPLE
TÉLÉPHÉRIQUE DE TRANSPORT DE PERSONNES

(30) Priorität: 02.06.2014 AT 4332014
(43) Veröffentlichungstag der Anmeldung: 05.04.2017
(73) Patentinhaber: Innova Patent GmbH, 6922 Wolfurt (AT)
(72) Erfinder: MORITZHUBER, Johannes, 6971 Hard (AT); BECK, Markus, 6972 Fußach (AT); LUGER, Peter, 6850 Dornbirn (AT)
(74) Vertreter: Beer & Partner Patentanwälte KG
(86) Internationale Anmeldenummer: PCT/AT2015/000074
(87) Internationale Veröffentlichungsnummer: WO 2015/184478

(56) Entgegenhaltungen:
- EP-A1- 2 147 843
- EP-A2- 2 199 172
- WO-A1-2009/082827
- CA-A1- 2 325 044
- DE-U1-202008 002 698
- FR-A1- 2 693 696
- manuschcam: "Barcelonas Seilbahnen", , 21. Oktober 2012 (2012-10-21), XP054976394, Gefunden im Internet: URL:https://www.youtube.com/watch?v=a9JfWL xWbc8 [gefunden am 2016-02-26]

## Beschreibung

Die gegenständliche Erfindung betrifft eine Seilbahnanlage zur Beförderung von Personen mit mindestens einem mit einer Fahrzeugkabine ausgebildeten Fahrzeug, welches längs der Strecke an ein Förderseil ankuppelbar ist bzw. welches mittels eines an dieses angekuppelten Zugseiles längs mindestens eines Tragseiles bzw. längs einer Fahrbahn verfahren wird, wobei es längs der Strecke an das Förderseil bzw. an das Zugseil angekuppelt ist und in den Stationen vom Förderseil bzw. vom Zugseil abgekuppelt, durch die Station hindurchbewegt und an mindestens einem Einstiegs- bzw. Ausstiegsbereich vorbeibewegt wird, in welchem es von den Passagieren bestiegen bzw. verlassen wird, worauf es wieder an das Förderseil bzw. an das Zugseil angekuppelt und aus der Station hinausbewegt wird, wobei im Einstiegs- bzw. Ausstiegsbereich ein Förderband vorgesehen ist, welches in Richtung des mindestens einen Fahrzeuges und zumindest angenähert mit der Geschwindigkeit des Fahrzeuges bewegt wird, durch welches diejenigen Passagiere, welche in die mindestens eine sich am Einstiegs- bzw. Ausstiegsbereich vorbeibewegende Fahrzeugkabine einsteigen bzw. diese verlassen, in der Bewegungsrichtung des Fahrzeuges mitbewegt werden.

Eine derartige Seilbahnanlage ist z.B. aus der WO 2009/082827 A1 bekannt. Bei bekannten derartigen Seilbahnanlagen befinden sich die in die Fahrzeuge einsteigenden Passagiere auf einer Plattform, von welcher sie in die sich an dieser vorbei bewegenden Fahrzeugkabinen einsteigen bzw. auf welche die aus den sich bewegenden Fahrzeugkabinen aussteigenden Passagiere gelangen. Um das Einsteigen bzw. Aussteigen der Passagiere zu ermöglichen, werden die Fahrzeuge mit einer relativ geringen Geschwindigkeit von z.B. 0,3 m/sec an der Plattform vorbeibewegt. Durch diese für den Betrieb erforderliche geringe Geschwindigkeit ist die Förderkapazität der Seilbahnanlage beschränkt. Ungeachtet dieser geringen Geschwindigkeit stellt das Ein- und Aussteigen für Passagiere mit Behinderungen, insbesondere für sich in Rollstühlen befindliche Passagiere, eine Schwierigkeit dar. Selbst für nicht behinderte Personen wird durch die Bewegung der Fahrzeuge für die einsteigenden bzw. aussteigenden Passagiere ein Stress bedingt.

Insoweit als die Förderkapazität betroffen ist, kann diese dadurch vergrößert werden, dass die Länge des Ein- und Ausstiegsbereichs sowie die Anzahl der diesem zugeordneten, sich an den Plattformen vorbeibewegenden Fahrzeuge vergrößert werden. Insoweit als jedoch der bei den Passagieren bedingte Stress, insbesondere beim Einsteigen in die Fahrzeuge, betroffen ist, kann dieser nur dadurch vermindert werden, dass die Geschwindigkeit der sich an den Plattformen vorbei bewegenden Fahrzeuge noch weiter verringert wird.

Durch das Förderband wird für die Passagiere das Einsteigen in die Fahrzeugkabinen bzw. das Aussteigen aus diesen maßgeblich erleichtert.

Bekannte Seilbahnanlagen entsprechen jedoch deshalb nicht den Anforderungen eines erhöhten Komforts, da sich die Ein- und Ausstiegsbereiche außerhalb des Stationsgebäudes befinden, wodurch die Passagiere den außerhalb des Stationsgebäudes herrschenden klimatischen und akustischen Verhältnissen ausgesetzt sind. Der gegenständlichen Erfindung liegt die Aufgabe zugrunde, diesbezüglich eine maßgebliche Erhöhung des Komforts zu bewirken. Dies wird erfindungsgemäß dadurch erzielt, dass zwischen der Bewegungsbahn des mindestens einen Fahrzeuges und dem Ein- und Ausstiegsbereich für die Passagiere eine Abschirmung, insbesondere eine Wand, vorgesehen ist, durch welche die sich im Einstiegs- bzw. Ausstiegsbereich befindlichen Passagiere einerseits gegenüber den außerhalb des Stationsgebäudes herrschenden klimatischen Verhältnissen und andererseits gegenüber den durch den Betrieb der Seilbahnanlage verursachten akustischen Emissionen weitestgehend geschützt sind, und welche mit mindestens einer Öffnung ausgebildet ist, durch welche hindurch sich die Passagiere vom Einstiegsbereich zu der mindestens einen Fahrzeugkabine bzw. von dieser zum Ausstiegsbereich bewegen, wobei sich das Förderband innerhalb dieser mindestens einen Öffnung befindet und wobei es sich in Bewegungsrichtung des Fahrzeuges nur über einen Teil der Länge dieser mindestens einen Öffnung erstreckt.
Hierdurch wird gewährleistet, dass die Passagiere nicht den außerhalb des Stationsgebäudes herrschenden klimatischen und akustischen Verhältnissen ausgesetzt sind.

Vorzugsweise erstreckt sich das Förderband in Bewegungsrichtung des Fahrzeuges nur über angenähert zwei Drittel der Länge der mindestens einen Öffnung.

Nach weiteren bevorzugten Merkmalen wird das Förderband mit der gleichen Geschwindigkeit wie das mindestens eine sich am Einstiegs- bzw. Ausstiegsbereich vorbei bewegende Fahrzeug bewegt. Insbesondere weist das Förderband eine Breite auf, welche zwischen der halben Länge und der gesamten Länge des Förderbandes liegt.

Eine erfindungsgemäße Seilbahnanlage ist nachstehend anhand eines in der Zeichnung dargestellten Ausführungsbeispiels näher erläutert. Es zeigt:
- FIG.1: eine Station einer erfindungsgemäßen Seilbahnanlage, in axonometrischer Darstellung.

In FIG.1 ist eine Station einer Seilbahnanlage dargestellt, welche ein Stationsgebäude 1 aufweist. Die Seilbahnanlage ist mit einem Förderseil 2 ausgebildet, an welches längs der Strecke Fahrzeuge 3 mit Fahrzeugkabinen 30 angekuppelt sind. In den Stationen ist das Förderseil 2 über Umlenkscheiben 21 geführt. Mindestens eine der Umlenkscheiben 21 ist angetrieben. Das Förderseil 2 wird mit einer konstanten Geschwindigkeit von z.B. 7 m/sec bis 10 m/sec bewegt. Die Fahrzeuge 3 werden in Richtung des Pfeiles A bewegt.

In der Station werden die Fahrzeuge 3, nachdem sie vom Förderseil 2 abgekuppelt worden sind, längs Führungsschienen 4 durch die Station hindurch bewegt. Nach der Abkupplung der Fahrzeuge 3 vom Förderseil 2 wird die Geschwindigkeit der Fahrzeuge 3 mittels Verzögerungsreifen 41 auf etwa 0,3 m/sec vermindert. Mit dieser Geschwindigkeit werden die Fahrzeuge 3 mittels Förderreifen 42 am Einstiegs- und Ausstiegsbereich für die Passagiere vorbei bewegt. In der Folge wird die Geschwindigkeit der Fahrzeuge 3 mittels Beschleunigungsreifen 43 auf die Geschwindigkeit des Förderseiles 2 erhöht, worauf die Fahrzeuge 3 wieder an das Förderseil 2 angekuppelt werden.

Die Passagiere befinden sich zum Einsteigen in die Fahrzeugkabinen 30 bzw. nach dem Aussteigen aus diesen im Einstiegs- bzw. Ausstiegsbereich 11, welcher sich innerhalb des Stationsgebäudes 1 befindet.
Das Stationsgebäude 1 ist gegenüber der Bewegungsbahn der Fahrzeuge 3 durch eine Wand 12 abgeschlossen, welche sich unmittelbar neben der Bewegungsbahn der Fahrzeugkabinen 30 befindet. In dieser Wand 12 ist eine Öffnung 13 vorgesehen, durch welche hindurch die Passagiere vom Einstiegsbereich 11 in die Fahrzeugkabinen 30 hineingelangen bzw. aus den Fahrzeugkabinen 30 heraus in den Ausstiegsbereich 11 gelangen.

Durch die Wand 12 wird erzielt, dass die sich im Einstiegs- bzw. Ausstiegsbereich 11 befindlichen Passagiere einerseits gegenüber den außerhalb des Stationsgebäudes 1 herrschenden klimatischen Verhältnissen und andererseits gegenüber den durch den Betrieb der Seilbahnanlage verursachten akustischen Emissionen weitestgehend geschützt sind.

Da der Abstand zwischen der Wand 12 und den Fahrzeugkabinen 30 nur einige Zentimeter betragen kann, sind die Passagiere beim Besteigen oder beim Verlassen der Fahrzeugkabinen 30 gegenüber klimatischen und akustischen Beeinträchtigungen geschützt.

Im Bereich der Öffnung 13 befindet sich ein Förderband 10, welches mit einer zumindest angenähert gleichen Geschwindigkeit wie die Fahrzeuge 3, somit z.B. mit einer Geschwindigkeit von 0,3 m/sec, in der gleichen Richtung wie die Fahrzeuge 3 bewegt wird. Die Passagiere, welche die Fahrzeugkabinen 30 betreten wollen, betreten somit vorerst das Förderband 10. Sobald sie sich auf dem Förderband 10 befinden, werden sie mit der angenähert gleichen Geschwindigkeit wie die Fahrzeugkabinen 30 bewegt, wodurch sie ohne jeglichen Stress die Fahrzeugkabinen 30 betreten können. Dies gilt insbesondere für in ihrer Beweglichkeit eingeschränkte Passagiere. Gleiches gilt auch für diejenigen Passagiere, welche die Fahrzeugkabinen 30 verlassen. Da das Betreten bzw. Verlassen des Förderbandes 10 einfacher ist als das Besteigen der Fahrzeugkabinen 30 durch deren Türöffnung hindurch, können hierdurch die Geschwindigkeiten der Fahrzeuge 3 und des Förderbandes 10 vergrößert werden, wodurch auch eine Vergrößerung der Förderkapazität der Seilbahnanlage erzielbar ist.

Vorzugsweise erstreckt sich das Förderband 30 innerhalb der Öffnung 13 nur über einen Teil der Länge der Öffnung 13, wodurch Kollisionen der Passagiere mit der in Förderrichtung befindlichen Stirnwand der Öffnung 13 vermieden werden. Vorzugsweise beträgt dabei die Länge des Förderbandes 10 etwa 50 % bis 80 %, insbesondere 70 %, der Länge der Öffnung 13.

## Patentansprüche

1. Seilbahnanlage zur Beförderung von Personen mit mindestens einem Fahrzeug (3) mit einer Fahrzeugkabine (30), welches längs der Strecke an ein Förderseil (2) ankuppelbar ist bzw. welches mittels eines an dieses angekuppelten Zugseiles längs mindestens eines Tragseiles bzw. längs einer Fahrbahn verfahren wird, wobei es längs der Strecke an das Förderseil (2) bzw. an das Zugseil angekuppelt ist und in den Stationen vom Förderseil (2) bzw. vom Zugseil abgekuppelt, durch die Station hindurchbewegt und an mindestens einem Einstiegs- bzw. Ausstiegsbereich (11) vorbeibewegt wird, in welchem es von den Passagieren bestiegen bzw. verlassen wird, worauf es wieder an das Förderseil (2) bzw. an das Zugseil angekuppelt und aus der Station hinausbewegt wird, wobei im Einstiegs- bzw. Ausstiegsbereich (11) ein Förderband (10) vorgesehen ist, welches in Richtung des mindestens einen Fahrzeuges (3) und zumindest angenähert mit der Geschwindigkeit des Fahrzeuges (3) bewegt wird, durch welches diejenigen Passagiere, welche in die mindestens eine sich am Einstiegs- bzw. Ausstiegsbereich vorbeibewegende Fahrzeugkabine (30) einsteigen bzw. diese verlassen, in der Bewegungsrichtung des Fahrzeuges (3) mitbewegt werden, **dadurch gekennzeichnet, dass** zwischen der Bewegungsbahn des mindestens einen Fahrzeuges (3) und dem Ein- und Ausstiegsbereich für die Passagiere eine Wand (12) des Stationsgebäudes (1) vorgesehen ist, welche sich unmittelbar neben der Bewegungsbahn der Fahrzeugkabinen (30) befindet, durch welche die sich im Einstiegs- bzw. Ausstiegsbereich (11) befindlichen Passagiere einerseits gegenüber den außerhalb des Stationsgebäudes (1) herrschenden klimatischen Verhältnissen und andererseits gegenüber den durch den Betrieb der Seilbahnanlage verursachten akustischen Emissionen weitestgehend geschützt sind, und welche mit mindestens einer Öffnung (13) ausgebildet ist, durch welche hindurch sich die Passagiere vom Einstiegsbereich (11) zu der mindestens einen Fahrzeugkabine (30) bzw. von dieser zum Ausstiegsbereich (11) bewegen, wobei sich das Förderband (10) innerhalb dieser mindestens einen Öffnung (13) befindet und wobei es sich in Bewegungsrichtung des Fahrzeuges (3) nur über einen Teil der Länge dieser mindestens einen Öffnung (13) erstreckt.

2. Seilbahnanlage nach Patentanspruch 1, **dadurch gekennzeichnet, dass** sich das Förderband (10) in Bewegungsrichtung des Fahrzeuges (3) nur über angenähert zwei Drittel der Länge dieser mindestens einen Öffnung (13) erstreckt.

3. Seilbahnanlage nach einem der Patentansprüche 1 und 2, **dadurch gekennzeichnet, dass** das Förderband (10) mit der gleichen Geschwindigkeit wie das mindestens eine sich am Einstiegs- bzw. Ausstiegsbereich (11) vorbeibewegende Fahrzeug (3) bewegt wird.

4. Seilbahnanlage nach einem der Patentansprüche 1 bis 3, **dadurch gekennzeichnet, dass** das Förderband (10) eine Breite aufweist, welche zwischen der halben Länge und der gesamten Länge des Förderbandes (10) liegt.

## Claims

1. Cable car system for transporting persons, comprising at least one vehicle (3) with a vehicle cabin (30), which can be coupled along the route to a hauling cable (2) or which can be moved by means of a traction cable coupled thereto along at least one carrying cable or along a track, wherein it is coupled along the route to the hauling cable (2) or to the traction cable, and being uncoupled from the hauling cable (2) or from the traction cable in the stations is moved through the station and past at least one entry and exit region (11), in which the passengers enter or alight therefrom, whereupon it is coupled again to the hauling cable (2) or to the traction cable and moved out of the station, wherein, in the entry and exit region (11), a conveyor belt (10) is provided, which is moved in the direction of the at least one vehicle (3) and at least approximately at the speed of the vehicle (3), by means of which those passengers who enter or leave the at least one vehicle cabin (30) which moves past the entry or exit region are also moved in the direction of movement of the vehicle (3), **characterized in that** a wall (12) of the station building (1) is provided between the path of movement of the at least one vehicle (3) and the entry and exit region for the passengers, which wall (12) is located directly adjacent to the path of movement of the vehicle cabins (30), by means of which wall (12) the passengers located in the entry or exit region (11) are largely protected on the one hand against the climatic conditions prevailing outside the station building (1) and on the other hand against the acoustic emissions caused by the operation of the cable car system, and which is formed with at least one opening (13) through which the passengers pass from the entry area (11) to the at least one vehicle cabin (30) or from said cabin to the exit region (11), wherein the conveyor belt (10) is located within said at least one opening (13) and wherein, in the direction of movement of the vehicle (3), it extends only over part of the length of said at least one opening (13).

2. Cable car system according to claim 1, **characterized in that** the conveyor belt (10) extends in the direction of movement of the vehicle (3) only over approximately two thirds of the length of said at least one opening (13).

3. Cable car system according to one of claims 1 and 2, **characterized in that** the conveyor belt (10) is moved at the same speed as the at least one vehicle (3) moving past the entry or exit region (11).

4. Cable car system according to one of claims 1 to 3, **characterized in that** the conveyor belt (10) has a width which lies between half the length and the entire length of the conveyor belt (10).

## Revendications

1. Installation de téléphérique pour le transport de personnes comprenant au moins un véhicule (3) avec une cabine de véhicule (30), lequel peut être accouplé le long de la ligne à un câble de transport (2) ou lequel est déplacé au moyen d'un câble tracteur accouplé à celui-ci le long d'au moins un câble porteur ou le long d'une voie, lequel véhicule est accouplé au câble de transport (2) ou au câble porteur le long de la ligne et désaccouplé du câble de transport (2) ou du câble porteur dans les gares, est déplacé à travers la gare et passe devant au moins une zone d'embarquement ou de débarquement (11) dans laquelle les passagers y montent ou en descendent, après quoi il est à nouveau accouplé au câble de transport (2) ou au câble tracteur et déplacé hors de la gare, un tapis roulant (10) étant prévu dans la zone d'embarquement ou de débarquement (11), lequel est déplacé en direction dudit au moins un véhicule (3) au moins approximativement à la vitesse du véhicule (3), par lequel les passagers qui embarquent dans ladite au moins une cabine de véhicule (30) qui passe devant la zone d'embarquement ou de débarquement, ou qui en débarquent, sont déplacés dans la direction de déplacement du véhicule (3), **caractérisée en ce qu'**une paroi (12) du bâtiment de gare (1) est prévue entre la voie de déplacement dudit au moins un véhicule (3) et la zone d'embarquement et de débarquement des passagers, laquelle paroi (12) se trouve directement à côté de la voie de déplacement des cabines de véhicule (30), par laquelle paroi (12) les passagers qui se trouvent dans la zone d'embarquement ou de débarquement (11) sont largement protégés, d'une part, contre les conditions climatiques régnant à l'extérieur du bâtiment de gare (1) et, d'autre part, contre les émissions sonores provoquées par le fonctionnement de l'installation de téléphérique, et laquelle paroi (12) est réalisée avec au moins une ouverture (13) à travers laquelle les passagers se déplacent de la zone d'embarquement (11) vers ladite au moins une cabine de véhicule (30) ou de cette dernière vers la zone de débarquement (11), le tapis roulant (10) se trouvant à l'intérieur de ladite au moins une ouverture (13) et s'étendant dans la direction de déplacement du véhicule (3) seulement sur une partie de la longueur de ladite au moins une ouverture (13).

2. Installation de téléphérique selon la revendication 1, **caractérisée en ce que** le tapis roulant (10) s'étend dans la direction de déplacement du véhicule (3) seulement sur environ deux tiers de la longueur de ladite au moins une ouverture (13).

3. Installation de téléphérique selon l'une des revendications 1 et 2, **caractérisée en ce que** le tapis roulant (10) est déplacé à la même vitesse que ledit au moins un véhicule (3) passant devant la zone d'embarquement ou de débarquement (11).

4. Installation de téléphérique selon l'une des revendications 1 à 3, **caractérisée en ce que** le tapis roulant (10) présente une largeur qui se situe entre la moitié de la longueur et la longueur totale du tapis roulant (10).
